# FASCICULE DE BREVET EUROPEEN

(11) **EP 1 255 592 B1**
(45) Date de publication et mention de la délivrance du brevet: **30.09.2009**
(21) Numéro de dépôt: 01907750.2
(22) Date de dépôt: 09.02.2001
(51) Int. Cl.: A63B 69/36

(54) **INSTALLATION ET METHODE POUR L'APPRENTISSAGE DU GOLF**
ANLAGE UND METHODE ZUM ERLERNEN VON GOLF
GOLF TRAINING INSTALLATION

(30) Priorité: 17.02.2000 FR 0001934
(43) Date de publication de la demande: 13.11.2002
(73) Titulaire: GFS (Golf Fondamental System), 75001 Paris (FR)
(72) Inventeur: Morin, Laurent, 13007 Marseille (FR)
(74) Mandataire: Domange, Maxime
(86) Numéro de dépôt international: PCT/FR2001/000384
(87) Numéro de publication internationale: WO 2001/060466

(56) Documents cités:
- US-A- 2 248 053
- US-A- 4 655 460
- US-A- 5 286 029

## Description

La présente invention concerne une installation utile pour l'apprentissage du golf, l'entraînement ou l'évaluation du niveau d'un joueur de golf.

L'installation selon la présente invention est utile pour mettre en oeuvre une nouvelle méthode d'apprentissage du golf ou une nouvelle méthode d'entraînement au golf ou une nouvelle méthode d'évaluation du niveau d'un joueur de golf.

Dans les méthodes traditionnelles d'apprentissage du golf, le processus d'apprentissage est fondé sur une analyse du geste du joueur puis une correction qui se rapporte directement à l'exécution du geste par le joueur. Certaines méthodes font appel à des outils pédagogiques qui sont placés en général sur le joueur, tels que sous le bras, entre les jambes ou à la ceinture qui servent de contrôle sur une partie du geste.

Ces méthodes et installations de la technique antérieure présentent les inconvénients et lacunes suivantes :
- le joueur est conduit à intellectualiser les conseils et corrections qu'il reçoit en exécutant son geste, ce qui peut être source d'une attention trop importante sur une partie seulement du geste au détriment des autres,
- elles demandent beaucoup de temps et d'entraînement pour corriger un défaut.

Dans US 4,655,460 et US 2,248,053, on a décrit des installations pouvant être utiles dans l'apprentissage du golf dans lesquelles le joueur doit lancer une balle au-dessus d'un obstacle comprenant des poteaux disposés verticalement à une certaine distance d'une zone de lancer matérialisé par un tapis.

Le but de la présente invention est de fournir une méthode et une installation d'apprentissage progressif et globale avec un matériel spécifique adapté et évolutif pour chaque stade d'avancement dans l'apprentissage d'un joueur de golf.

Un autre but de la présente invention est de fournir une méthode et une installation qui permettent l'entraînement des joueurs expérimentés pour se perfectionner.

Un autre but de la présente invention est de fournir une méthode et une installation qui permettent l'évaluation du niveau d'un joueur de golf.

Pour ce faire la présente invention fournit une installation utile pour l'apprentissage du golf, l'entraînement ou l'évaluation du niveau d'un joueur de golf **caractérisée en ce qu**'elle comprend les caractéristiques correspondant a la partie caractérisante de la revendication 1.

Le joueur doit donc lancer la balle avec son club de manière à passer au-dessus de l'obstacle dont la hauteur et la distance peuvent être variables selon son stade d'apprentissage, comme il sera explicité ci-après dans la description des différentes installations selon l'invention.

Avantageusement, ledit matériel symbolisant l'obstacle est disposé à une distance comprise de 5 à 100 m de ladite zone, de préférence de 10 et 80 mètres, et représente une hauteur à franchir de 3 à 15 m, de préférence au moins 5 m, notamment de 5 à 7 m.

Dans un mode de réalisation préféré ledit obstacle comprend au moins un panneau frontal maintenu verticalement à l'aide d'au moins un poteau, et le ou lesdits panneau(x) définissant au moins deux zones de couleurs différentes disposées côte à côte dans la direction transversale au(x) dit(s) poteau(x).

En particulier, ledit obstacle comporte au moins un panneau frontal constitué d'une toile tendue disposée verticalement. Dans le cas d'une pluralité de toiles, celles-ci sont disposées côte à côte dans ladite direction transversale aux poteaux. La ou lesdites toile(s) peuvent être tendue(s) dans un cadre métallique pouvant être déplacé verticalement le long desdits poteaux.

La zone matérialisée sur le terrain peut permettre de matérialiser l'emplacement de plusieurs joueurs disposés côte à côte en face de l'obstacle, notamment dans une direction parallèle au dit panneau. Dans ce cas, la distance de l'obstacle représente la distance entre la droite définie par les emplacements desdits joueurs dans ladite zone, et ledit obstacle, notamment ledit panneau frontal.

Cette installation permet d'acquérir et d'améliorer de façon globale et progressive la gestuelle, notamment le geste fondamental de torsion et balancement à la base du lancer appelé "swing" en fonction de la disposition respective du joueur et dudit matériel d'une part, et en se préoccupant uniquement du but à atteindre consistant en un obstacle à franchir et non sur les moyens d'y parvenir, c'est-à-dire sans se préoccuper du positionnement proprement dit et du mouvement à respecter pour exécuter correctement le geste du lancer.

Selon la présente invention, le matériel induit, de par le positionnement relatif des différents éléments par rapport aux joueurs, un certain type de mouvements de par l'attraction visuelle qu'il exerce sur le joueur.

Dans l'enseignement traditionnel l'intellect du joueur doit être mobilisé et agit directement sur le mouvement à réaliser. Avec le matériel et la méthode selon l'invention, le joueur utilise son intellect uniquement pour comprendre le but à atteindre, à savoir l'obstacle à franchir. En l'espèce, il s'agit de faire passer la balle au-dessus d'obstacles constitués de différents panneaux, plus particulièrement au-dessus de zones colorées spécifiques desdits panneaux. Le changement d'obstacles consiste dans un changement de zones colorées à franchir à partir d'une même place du joueur, ce qui implique une modification et une adaptation automatique, indirecte et involontaire du positionnement, notamment de l'alignement du corps par rapport à la cible. Le joueur ne se polarise plus sur l'objectif de toucher la balle, mais sur l'obstacle à franchir par la balle. C'est l'obstacle à franchir qui induit le geste, et ce, d'autant plus facilement que ledit obstacle est à proximité et en hauteur par rapport au joueur. En adaptant les caractéristiques de l'obstacle (hauteur et distance), on peut perfectionner progressivement le geste en l'affinant.

Dans une première variante de réalisation, l'installation comprend au moins un panneau frontal, le bord supérieur dudit panneau frontal étant situé à 3 à 10 m de hauteur par rapport au sol, de préférence 5 à 7 m, et le ou les dit(s) panneau(x) définissant au moins deux zones de couleurs différentes, notamment symétriques par rapport à l'axe vertical médian dudit panneau ou de l'ensemble desdits panneaux, le ou lesdits panneau(x) étant situé(s) à une distance de 5 à 25 m de ladite zone, le rapport de ladite hauteur à ladite distance étant d'au moins 1/3, de préférence 1/2.

Le panneau ou l'ensemble des panneaux peut représenter une longueur de 3 à 20 m, de préférence 10 à 15 m.

Cette installation dénommée "le Château Fort" est l'installation de base de l'apprentissage selon la présente invention. Elle permet spécifiquement aux joueurs débutants et notamment aux joueurs classés avec un handicap de 24 à 36, de se mettre en relation avec un objectif. La proximité de celui-là permet aux joueurs d'exécuter un geste globalement correct simplement en s'efforçant de réaliser son objectif, qui est de passer au-dessus de l'obstacle. Cette action va amener le joueur nécessairement à positionner son corps de façon à préparer le geste sur la jambe arrière, comme il convient. La volonté que le joueur a de vouloir lancer sa balle au-dessus du panneau l'amène automatiquement à mobiliser le bas du corps en premier pour ensuite monter ses bras au-dessus du corps et de l'obstacle, ce qui développe ainsi correctement le geste du lancer.

Dans un premier stade, le joueur doit simplement faire passer les balles au-dessus du panneau, ce qui induit une coordination du geste du lancer, et l'acquisition d'automatismes dans la coordination du geste du lancer.

Dans un deuxième stade, le joueur doit réaliser des lancers de balles en alternance au-dessus de chacune des zones de couleurs différentes, ce qui permet de développer la prise de conscience de la nécessaire mobilité du corps, notamment du bas du corps, pour respecter les changements de direction de l'obstacle.

En effet, ce deuxième stade permet au joueur placé au centre du tapis de commencer à associer une direction avec une position du corps en mobilisant en alternance son corps à droite et à gauche.

Pour ce faire, de préférence, le bord supérieur du ou desdits panneau(x) frontaux définit un créneau comprenant une encoche dans chacune desdites zones colorées, de préférence deux encoches sont disposées symétriquement par rapport à l'axe vertical médian de chacune desdites zones colorées.

Avec ce mode de réalisation, un joueur peut dans un troisième stade faire passer la balle en alternance au-dessus de chacune des encoches, ce qui apporte un perfectionnement du geste en relation avec une maîtrise de son alignement dans une direction plus précise.

De préférence, ledit panneau frontal mesure de 2 à 5 m de hauteur et peut être déplacé en hauteur par rapport au sol le long desdits poteaux.

Dans une deuxième variante de réalisation, l'installation comprend
- une zone matérialisée au sol comprenant de préférence un tapis avec un tracé permettant de contrôler la position des pieds du joueur comprenant de préférence au moins deux lignes orthogonales, dont l'intersection coïncide de préférence encore avec le centre de ladite zone, de préférence dudit tapis,
- ledit obstacle comprend au moins un panneau frontal disposé entre deux poteaux,
- un premier poteau étant aligné avec une première ligne dite orthogonale,
- l'autre poteau, étant aligné avec ledit premier poteau dans une direction parallèle avec l'autre dite ligne orthogonale dudit tracé,
- deux panneaux latéraux rectangulaires, de préférence sous forme de filets ou grillages disposés verticalement, de part et d'autre de ladite zone au sol, à proximité de celle-ci et le long d'une direction parallèle à ladite première ligne orthogonale.

Pour un droitier ledit deuxième poteau est situé à droite dudit premier poteau et vice-versa pour un gaucher.

Plus particulièrement, selon cette deuxième variante une installation adaptée pour des joueurs, aussi bien droitiers que gauchers, comprend :
- une dite zone au sol ou un dit tapis, et
- trois poteaux entre lesquels sont maintenus deux panneaux frontaux de couleurs différentes sont disposés respectivement entre chaque poteau extérieur et le poteau central.

Plus particulièrement, dans cette deuxième variante ledit premier poteau ou poteau central est situé à une distance de 15 à 45 m du centre du tapis, de préférence de 15 à 25 m, et chacun desdits panneaux frontaux mesure de préférence de 2 à 5 m de longueur et, le bord supérieur horizontal du ou desdits panneau(x) frontaux étant situé à une hauteur de 3 à 10 m par rapport au sol. Dans cette deuxième variante les panneaux frontaux peuvent mesurer de 2 à 5 m de hauteur.

L'installation selon cette deuxième variante de réalisation permet de travailler et perfectionner le geste du lancer en canalisant l'alignement du corps par rapport à la cible, c'est à dire notamment le positionnement des pieds par rapport à une trajectoire directionnelle à respecter, laquelle est associée à un environnement matérialisé par les filets ou grillages latéraux.

Cette installation appelée le "Couloir" et l'exercice correspondant induisent une meilleure intégration du geste du lancer par une canalisation du positionnement du corps et de la trajectoire de la balle.

Dans la position correcte, les extrémités des pieds du joueur doivent définir une droite parallèle à la trajectoire. Dans un entraînement avec une installation comportant uniquement un tracé sur le tapis indiquant la position correcte des pieds, on constate qu'une fois retiré le tapis ou le tracé le joueur perd systématiquement son bon positionnement. En revanche, avec le matériel de l'installation selon l'invention le joueur acquiert un automatisme d'association de sa réussite avec un positionnement par rapport à une matérialisation de son environnement dont la perception visuelle persiste même en l'absence dudit matériel. En effet, lorsque l'on retire le matériel, à savoir les grillages, leur perception visuelle persiste, ce qui permet au joueur de continuer à se positionner par rapport à cet environnement devenu virtuel.

La hauteur et la proximité des panneaux frontaux à une distance entre 15 et 45 m combinées à l'effet couloir permettent de développer un geste global de lancer en relation avec une trajectoire idéale.

Le joueur intègre ainsi des réflexes pour coordonner son geste afin de passer au bon endroit, le respect d'une trajectoire nécessitant une bonne coordination du geste.

L'exercice sur cette installation évite tout phénomène de compensation dans l'élaboration du geste : la position du club et des pieds étant canalisée par le tracé sur le tapis et la matérialisation de l'environnement, seule la bonne coordination du geste permet d'obtenir une bonne trajectoire.

Le rôle des deux premières installations est donc d'apprendre et de perfectionner un geste global. Les prises de vues réalisées après une utilisation au minimum d'une heure permettent de constater des changements mécaniques considérables dans le geste du joueur.

Dans une troisième variante de réalisation de l'installation selon la présente invention :
- deux panneaux frontaux de couleurs différentes sont disposés de part et d'autre d'un poteau vertical, de préférence suspendus respectivement à au moins une barre horizontale, et
- ledit poteau vertical étant placé à une distance de 15 à 45 m, de préférence de 20 à 25 m de ladite zone, qui ne comporte aucun tracé pour contrôler la position des pieds du joueur.

Chacun desdits panneaux frontaux mesure de 2 à 5 m de longueur et 2 à 5 m de hauteur et les bords supérieurs desdits panneaux, de préférence la ou lesdites barre(s) horizontale(s) sont placée(s) à une hauteur de 3 à 10 m par rapport au sol, de préférence au moins 5 m.

Avec les deux premières installations visées ci-dessus, le joueur a acquis une bonne coordination du geste ; mais, il n'a pas acquis de routine de positionnement du corps par rapport à une cible.

L'installation selon la troisième variante de réalisation dite le "Pendu" et l'exercice correspondant sont spécifiques pour acquérir le bon positionnement du corps, notamment le bon alignement par rapport à l'objectif. Le joueur lance la balle en alternance une fois au-dessus du panneau à droite puis une fois au-dessus du panneau à gauche du poteau central. Ici, le joueur n'est plus aidé dans le positionnement des pieds et de la balle sur le tapis. Il est obligé de se repositionner et de régler son alignement avec la cible sans aide pour chaque lancer. A ce stade, son échec est lié à un mauvais positionnement, notamment à un mauvais alignement du corps. L'installation permet en effet de mettre en place de façon fiable une routine de positionnement du corps avant le lancer.

Le rôle de cette troisième installation est d'acquérir un automatisme de positionnement correct en fonction de la direction du lancer, et donc par rapport à une cible.

Dans une quatrième variante de réalisation de l'installation selon l'invention,
- on place trois poteaux comprenant deux poteaux extérieurs et un poteau central en alignement, de préférence sensiblement perpendiculaire à la droite passant par le centre de ladite zone au sol ou dudit tapis et ledit poteau central,
- deux panneaux frontaux de couleurs différentes sont disposés entre respectivement chaque poteau extérieur et ledit poteau central,
- le poteau central étant disposé à une distance de 50 à 200 m, de préférence au moins 80 m dudit tapis,
- chaque panneau frontal ayant une longueur de 5 à 20 m, de préférence de 5 à 7 m,
- le bord supérieur de chaque panneau frontal étant situé à une hauteur de 3 à 10 m du sol, de préférence au moins 5 m.

Plus particulièrement, lesdits panneaux frontaux sont suspendus à au moins une barre horizontale assurant la jonction entre chacun des poteaux extérieurs et le poteau central et chaque panneau à une hauteur de 2 à 5 m.

Avec cette quatrième installation dénommée les "Grandes Portes", le joueur doit s'exercer à lancer la balle en alternance au-dessus des panneaux de couleurs différentes.

Cette installation et l'exercice correspondant permettent de vérifier l'efficacité de l'alignement du joueur et stabiliser une routine de jeu par l'alternance directionnelle, mais avec des coups plus longs.

En outre, cette installation ajoute une notion supplémentaire par rapport à l'alignement du corps avec la trajectoire : à cette distance en effet, les panneaux frontaux sont situés dans la zone de déclin de la balle. Dans les précédentes installations, le joueur a acquis une association d'alignement et positionnement correct du corps par rapport à une trajectoire montante. Dans cette quatrième installation l'association s'acquiert maintenant par rapport à une trajectoire descendante. Ultérieurement, le joueur pourra acquérir une association de son alignement et positionnement du corps avec un point d'impact en matérialisant une cible sous forme d'un drapeau planté sur un green et en alternant des lancers à droite et à gauche du drapeau.

Cette quatrième installation peut comme la précédente installation être utilisée dans un exercice de perfectionnement de la trajectoire en canalisant le positionnement des pieds sur un tapis comportant un tracé avec des lignes orthogonales et le cas échéant, avec des panneaux latéraux rectangulaires, de préférence sous forme de filets ou grillages placés latéralement de part et d'autre dudit tapis pour créer une sensation de couloir.

La présente invention a également pour objet une installation comprenant en outre un appareillage qui comprend :
- une première plaque de faible hauteur, de préférence inférieure à 0,5 m, située devant l'emplacement du joueur lorsque celui-ci est en position de lancer avec la balle au sol située entre le joueur et ladite première plaque rigide, la balle étant à une distance de ladite première plaque supérieure à la moitié de la largeur de la face du club utilisé par le joueur, de préférence inférieure à 10 cm, ladite première plaque ayant de préférence encore une longueur de 1 à 2,50 m.
- une deuxième plaque de grande hauteur, de préférence supérieure à 1,50 m, de préférence encore de 1,5 à 2,5 m, située en retrait par rapport à l'emplacement du joueur et sur le côté du joueur correspondant au côté vers lequel le joueur élève son club avant de lancer la balle, la deuxième plaque étant située juste derrière la position de départ du club en élévation avant le lancer,
- de telle sorte que le joueur ne doit toucher aucune des deux dites plaques lors du lancer et de sa préparation.

Les installations selon la présente invention permettent la maîtrise de l'alignement du corps et de la coordination du geste appelé "swing". L'inventeur a en effet observé que l'alignement du corps et la coordination du geste du lancer ou "swing" fonctionne dans un système action-réaction. Tout ce passe comme si la déformation de l'alignement du corps ou de la coordination du "swing" était toujours la même pour une même catégorie de niveau de jeu et différentes suivant les niveaux de jeu. Ainsi, si un joueur se plaint d'une dégradation brutale de son "swing", il devient possible de lui faire prendre conscience du cheminement de la déformation et rectifier alors son alignement et le fonctionnement global de son "swing" pour acquérir la maturité du geste et continuer à progresser.

Les installations selon la présente invention peuvent donc être utilisées dans une méthode d'entraînement d'un joueur de golf et une méthode d'apprentissage au golf dans lequel on utilise les installations selon la présente invention.

De préférence, dans la méthode d'apprentissage du golf on utilisera successivement les installations correspondant aux dites première, seconde, troisième et quatrième variantes de réalisation mentionnées ci-dessus.

Plus particulièrement, on fera réaliser des séries de dix lancers sur chaque installation consécutivement.

Les différentes installations de la présente invention ont la particularité d'être interactives : les progrès réalisés en s'exerçant sur l'une d'entre elles ayant des effets sur les résultats obtenus dans les exercices avec les autres installations.

Plus particulièrement encore, une méthode d'apprentissage et d'entraînement d'un joueur comprend les étapes suivantes dans lesquelles de préférence successivement :
1 - Le joueur réalise des lancers à partir de ladite zone d'emplacement en faisant passer la balle au-dessus desdits panneaux de l'installation de ladite première installation,
2 - Le joueur réalise des lancers de balles à partir de ladite zone d'emplacement en faisant passer la balle en alternance au-dessus de chacune desdites zones de couleurs différentes de ladite première installation,
3 - Le joueur réalise des lancers dans ladite deuxième installation en positionnant ses pieds par rapport audit tracer de la zone matérialisée au sol et en faisant passer la balle au-dessus d'undit panneau frontal,
4 - Le joueur réalise des lancers de balle à partir de ladite zone d'emplacement en faisant passer la balle en alternance au-dessus de chacun desdits panneaux frontaux de couleurs différentes de ladite troisième installation, et
5 - Le joueur réalise des lancers de balle à partir de ladite zone d'emplacement en faisant passer la balle en alternance au-dessus de chacun desdits panneaux frontaux de couleurs différentes de ladite quatrième installation.

La présente invention a également pour objet une méthode d'évaluation du niveau d'un joueur de golf **caractérisée en ce qu**'on fait réaliser une série de plusieurs lancers dans une installation selon l'invention et on attribue à un niveau en fonction du taux de réussite.

D'autres caractéristiques et avantages de la présente invention apparaîtront à la lumière de l'exemple détaillé de réalisation qui va suivre, fait en référence aux figures 1 à 4 dans lesquelles :
- la figure 1 représente l'installation selon la première variante dite le "Château Fort".
- La figure 2 représente l'installation selon ladite seconde variante dite le "Couloir".
- La figure 3 représente l'installation selon ladite troisième variante dite le "Pendu".
- La figure 4 représente l'installation selon ladite quatrième variante dite les "Grandes Portes".
- La figure 5 représente un appareillage complémentaire d'entraînement.

Sur les figures 1a et 1b on a représenté deux modes de réalisation de l'installation dite le "Château Fort" comprenant respectivement deux et trois poteaux verticaux. On maintient un ou deux panneaux frontaux 3 de 2 m de hauteur à l'aide de deux poteaux 4 sur la figure 1a ou respectivement 3 poteaux 4 sur la figure 1b. Le bord supérieur 6 des panneaux frontaux est placé à une hauteur h de 5 à 10 m de haut par rapport au sol, pour une distance d par rapport à ladite zone au sol 1 d'emplacement du joueur de 10 à 20 m, avec un rapport h/d = ½. Dans la figure 1a on a réalisé un seul panneau frontal tendu entre deux poteaux 4. L'axe médian vertical 7 du panneau frontal délimite deux zones de couleurs différentes 5₁, 5₂ de part et d'autre de l'axe 7. Le bord supérieur 6 du panneau frontal comprend deux encoches 8₁, 8₂ en forme de créneau.

Sur les figures 1a, 1b, 2, 3 et 4 on a représenté 3 tapis. La distance entre la zone et l'obstacle représente la distance entre la droite XX' définie par le centre desdits tapis et/ou l'emplacement desdits joueurs et la droite d'alignement des panneaux frontaux X₁X'₁.

Sur la figure 1a le panneau 3 représente une longueur de 12 m ; on a représenté l'emplacement de 3 joueurs mais cette longueur de panneau de frontal peut permettre à 6 à 8 joueurs de jouer sur ce même matériel.

On réalise le panneau frontal 3 à l'aide d'une toile tendue de préférence dans un cadre métallique non représenté dont le bord supérieur comprend une encoche médiane en créneau. Le cadre métallique peut de préférence encore coulisser dans une rainure sur les bords latéraux des deux poteaux. Des manivelles aux pieds des poteaux permettent de monter et descendre le cadre.

Lesdits panneaux frontaux sont avantageusement constitués par des toiles qui doivent être suffisamment tendues pour qu'elles soient sensiblement plates et leurs bords supérieurs et inférieurs sensiblement horizontaux, mais pas trop tendues pour éviter que la balle heurtant ladite toile ne rebondisse jusqu'à pouvoir revenir heurter le joueur. Pour les mêmes raisons il est préférable que les poteaux soient recouverts de mousse.

De façon avantageuse, pour éviter que les balles ne rebondissent sur la toile tendue dans le cadre et ne reviennent heurter les joueurs, on utilise avantageusement les protections suivantes :
- chaque poteau est entouré de mousse, et un filet de protection est disposé autour du poteau recouvert de mousse, et
- un filet est placé devant le panneau.

Dans les filets la maille est inférieure au diamètre d'une balle de golf, par exemple inférieure à environ 2 cm.

Sur la figure 1b on a réalisé deux panneaux frontaux 3₁, 3₂ de couleurs différentes 5₁, 5₂, chacun de la même largeur et chacun comprenant une encoche centrale 8₁, 8₂ le long du bord supérieur 6. Les deux panneaux frontaux sont tendus à l'aide de trois poteaux verticaux. Chacun des panneaux frontaux définit une desdites zones colorées 5₁, 5₂.

En variante on peut utiliser 4 panneaux frontaux de couleurs différentes d'environ 6 m de longueur représentant environ 24 m de longueur pour permettre à plus de 10 joueurs de jouer simultanément.

On peut utiliser l'installation le "Château fort" en faisant réaliser des lancers avec des clubs en fer qui augmentent progressivement la difficulté à lever la balle, c'est-à-dire avec des clubs de plus en plus "fermés", par exemple en commençant par une série de lancers avec un fer n° 7, puis une autre série avec un fer n° 6 et la dernière série avec un fer n° 5.

L'efficacité de l'exercice du "Château Fort" dépend de la distance entre le joueur et le matériel, et la hauteur de l'obstacle.

Sur la figure 2 l'installation dite le "Couloir" est réalisée avec une installation comprenant :
- une zone matérialisée au sol comprenant de préférence un tapis 1 avec un tracé 2 permettant de contrôler la position des pieds du joueur, comprenant au moins deux lignes orthogonales XX', YY', dont l'intersection coïncide de préférence avec le centre de ladite zone, de préférence dudit tapis,
- trois poteaux 4₁, 4₂, 4₃, comprenant deux poteaux extérieurs 4₂, 4₃ et un poteau central 4₁, alignés X₁, X'₁ parallèle à l'une desdites lignes orthogonales XX' dudit tracé 2,
- le poteau central 4₁ étant aligné avec l'autre ligne orthogonale YY' dudit tracé, deux panneaux frontaux 3₁, 3₂, de couleurs différentes sont disposés respectivement entre chaque poteau extérieur 4₂, 4₃ et le poteau central 4₁, et
- deux panneaux latéraux rectangulaires 9₁, 9₂, de préférence sous forme de filets ou grillages, disposés parallèlement et verticalement de part et d'autre de ladite zone au sol ou dudit tapis et à proximité de celle-ci et le long d'une direction perpendiculaire à la direction d'alignement desdits trois poteaux de manière à créer une sensation de couloir.

Lesdits panneaux latéraux rectangulaires sont disposés de part et d'autre du tapis, ont une longueur de 5 à 10 m avec au moins 3 m s'étendant entre le joueur et lesdits poteaux et une hauteur de 2 à 5 m, les deux panneaux latéraux étant de préférence encore espacés l'un de l'autre de 3 à 5 m.

Pour l'installation dite le "Couloir", les panneaux frontaux sont moins longs que dans l'installation dite le "Château Fort" et placés moins hauts.
- Pour une distance de 15 m entre les panneaux frontaux et le tapis : la hauteur des poteaux est de 6 m, la hauteur du bord supérieur des panneaux frontaux est de 5 m et la longueur des panneaux 3₁, 3₂ est de 3 m.

- Pour une distance de 20 m entre les panneaux frontaux, le poteau central et ledit tapis : la hauteur des poteaux est de 7 m, la hauteur des bords supérieurs des panneaux frontaux est de 6 m et la longueur des panneaux frontaux 3₁, 3₂ est de 3 m.

Le positionnement relatif de la balle et des pieds du joueur est contrôlé par ledit tracé sur le tapis : pour un tapis avec deux lignes orthogonales XX' et YY', la balle et les pieds sont placés respectivement de part et d'autre d'une première ligne YY' qui passe par le poteau central 4₁. Pour un droitier la balle est à droite de cette première ligne en regardant le poteau central. Les pieds du joueur sont disposés de part et d'autre d'une deuxième ligne XX' perpendiculaire à ladite première ligne YY' et sur laquelle est placée ladite balle. En fonction du club utilisé, les pieds sont disposés à des niveaux différents mais leurs extrémités définissent toujours une droite dans une direction parallèle à ladite première ligne. En revanche, les deux pieds ne sont pas obligatoirement disposés symétriquement par rapport à ladite deuxième ligne XX'.

C'est la proximité des panneaux latéraux et leur prolongement devant le joueur qui lui donne la sensation de se trouver dans un couloir.

En l'absence de panneaux latéraux et de tracé au sol, les tests montrent que 98 % des débutants ont un alignement des pieds systématiquement trop à droite pour les droitiers et trop à gauche pour les gauchers.

Un droitier doit jouer au-dessus du panneau frontal situé à droite en face de lui et un gaucher doit faire passer la balle au-dessus du panneau frontal de couleur différente situé à gauche en face de lui.

Une réussite de huit balles sur dix lancers correspond à un très bon résultat.

Cette deuxième variante de réalisation de l'installation est spécifiquement conçue pour l'apprentissage ou l'entraînement des joueurs classés à un niveau de handicap entre 19 et 23.

Pour la réalisation de l'installation dite le "Pendu" de la figure 3, des panneaux frontaux 3₁, 3₂ consistent en des drapeaux ou fanions de 3 m de large et 2 m de haut suspendus à des barres horizontales 10₁ et 10₂ formant une croix par rapport au poteau vertical 4. Les tapis 1 ne comportent aucun tracé permettant de contrôler la position des pieds.

Pour que l'entraînement du "Pendu" soit un entraînement évolutif après celui du "Couloir" où la notion de distance et de hauteur à un rôle important :
- le poteau vertical 4 commencera à être placé à une distance de 20 m des tapis, c'est-à-dire de la droite XX' avec une hauteur de poteau de 6 m, une hauteur des drapeaux de 5 m,
- puis à une distance de 25 m avec une hauteur des poteaux de 7 m et une hauteur des drapeaux de 6 m.

Le poteau vertical 4 est entouré d'un filet de protection comme décrit précédemment. Les barres en métal horizontal 10₁, 10₂ déterminent la hauteur des drapeaux et sont entourées d'une matière qui absorbe les chocs à 98 % plus une épaisseur de mousse.

En réalisant des tests de dix lancers de balles en alternance un résultat positif de 8 sur 10 lancers correspond à un très bon niveau.

Cette troisième variante de réalisation de l'installation est spécifiquement conçue pour l'apprentissage ou l'entraînement des joueurs classés à un niveau de handicap entre 11 et 18, mais constitue encore un excellent exercice pour des joueurs jusqu'à un handicap de 10.

L'installation dite les "Grandes Portes" représentée figure 4 comprend deux panneaux frontaux de 6 m de long et 2 m de haut disposés entre trois poteaux verticaux 4₁, 4₂, 4₃ qui soutiennent deux barres horizontales 10₁, 10₂ auxquelles sont suspendues les panneaux frontaux 3₁ et 3₂ respectivement de couleurs différentes 5₁ et 5₂. Les panneaux frontaux sont placés à environs 80 m du joueur.

Dans le cas des "Grandes Portes", la hauteur a un rôle moindre à jouer, cette structure a surtout un rôle de perfectionnement. Pour une distance entre les panneaux frontaux (X₁X'₁) et le tapis (XX') de 80 m, la hauteur des poteaux est de 6, la hauteur des drapeaux 5 m et leur largeur 6 m. Il n'y a pas de protection des poteaux et panneaux frontaux car la balle ne peut pas revenir sur les joueurs à cette distance.

En faisant réaliser des séries de lancers successivement sur les installations des figures 1 à 4 on fait réaliser des lancers à des distances de plus en plus grandes et cette progression en distance correspond à une difficulté croissante.

Cette quatrième installation est particulièrement adaptée au joueur dont le niveau correspond à un handicap inférieur à 10 dans la mesure où le problème primordial de ces joueurs est en général de stabiliser leur alignement.

Un résultat de 6 essais réussis sur 10 correspond à un bon niveau.

Ces quatre installations peuvent également servir d'évaluation du niveau d'un joueur en faisant réaliser dix lancers sur chaque installation ou en définissant cinq niveaux en fonction du nombre de lancer réussi :
- niveau 1 : 5-10 correspondant à un joueur de handicap 30
- niveau 2 : 10-15 correspondant à un joueur de handicap 20
- niveau 3 : 15-25 correspondant à un joueur de handicap 10
- niveau 4 : 25-35 correspondant à un joueur de handicap 5
- niveau 5 : 35-40 correspondant à un joueur professionnel

Plus particulièrement, on attribue pour chaque installation des niveaux spécifiques : le niveau 1 pour 0 à 3 lancers réussis, niveau 2 pour 4 à 6 lancers réussis, niveau 3 pour 7 à 10 lancers réussis.

Cette méthode d'évaluation selon l'invention permet de définir un joueur par niveau et par catégorie. Elle permet également une meilleure analyse du "swing" du joueur, des notions qu'il a déjà intégrées, de celles qu'il lui reste à acquérir pour progresser.

Sur la figure 5 on a représenté un appareillage 11 complémentaire d'entraînement qui permet de guider le trajet du club.

Cet appareillage comprend :
- une première plaque 12 rigide de faible hauteur, de préférence inférieure à 0,5 m, située devant le joueur lorsque celui-ci est en position de lancer avec la balle au sol située entre le joueur et ladite première plaque rigide, à une distance inférieure à 10 cm de ladite première plaque, ladite première plaque rigide ayant une longueur de 1 à 2,50 m,
- une deuxième plaque très rigide de grande hauteur, de préférence supérieure à 1,50 m, de préférence de 1,5 à 2,5 m, située en retrait par rapport au joueur à une distance de 50 cm à 1 m, et sur le côté du joueur correspondant au côté vers lequel le joueur élève son club avant de lancer la balle.

Le joueur doit éviter de toucher les deux plaques au cours du lancer de la balle.

Sur la figure 5, le joueur se place donc sur le tapis 1 de sorte que la balle à lancer est située entre lui-même et la première plaque 12.

La balle est située à proximité de la première plaque, ce qui évite ainsi que le joueur place mal son club, car dans ce cas il heurtera la plaque.

La première plaque 12 présente une hauteur de 30 cm et une largeur de 1,80m. Elle s'étend dans la direction du club après le lancer sur au moins 1 m.

La deuxième plaque 13 est moins large, à savoir environ 1 m, mais plus haute, à savoir au moins 1,50 m, plus précisément de l'ordre de 1,80 m. Elle est placée à droite en retrait par rapport au joueur et derrière lui, de telle sorte que le joueur peut heurter ladite deuxième plaque 13 avec son club quand il élève celui-ci de façon incorrecte avant le lancer de la balle, notamment selon un mauvais plan d'inclinaison de la trajectoire du club.

La position de chacune des plaques par rapport au joueur est réglable car celles-ci sont montées sur des glissières 16 de telle sorte que :
- la deuxième plaque 13 peut être déplacée plus ou moins en retrait par rapport au joueur dans la direction Y₂, Y'₂,
- la première plaque peut être déplacée plus ou moins en avant par rapport au joueur toujours dans la direction Y₂, Y'₂,
- La première plaque est montée sur un support 17 en forme de U qui se déplace le long des glissières 16. En outre, la première plaque 12 peut glisser sur son support 17 dans la direction orthogonale X₂, X'₂, perpendiculaire à la direction Y₂, Y'₂.

Dans la deuxième plaque 13, on a prévu un vide 14 dans la partie supérieure de manière à éviter une prise au vent trop importante. Pour la même raison la partie supérieure de la plaque se trouve échancrée de manière à offrir une largeur moins importante 15.

## Revendications

1. Installation utile pour l'apprentissage du golf, l'entraînement ou l'évaluation du niveau d'un joueur de golf comprenant :
- une zone (1) d'emplacement d'au moins un joueur, de préférence matérialisée sur le terrain, pour contrôler ledit emplacement comprenant de préférence au moins un tapis, et
- un matériel symbolisant un obstacle (3) que le joueur doit faire franchir par la balle à une distance de 5 à 200 m, de préférence au moins 10 m, **caractérisée en ce que :**
- ledit obstacle est à une hauteur d'au moins 2m, de préférence au moins 3m et comprend au moins un panneau frontal (3) maintenu verticalement à l'aide d'au moins un poteau (4), et
- ledit panneau (3) comprend l'une au moins des caractéristiques a) et b) suivantes :
a) ledit panneau frontal (3) définit au moins deux zones (5₁, 5₂) de couleurs différentes disposées côte à côte dans la direction transversale au(x) dit(s) poteau(x), et
b) ledit panneau frontal (3) est disposé entre deux poteaux (4₁, 4₂), dont
■ un premier poteau est aligné avec une première ligne dite orthogonale (YY'), et
■ l'autre poteau (4₂), est aligné avec ledit premier poteau (4₁) dans une direction (X₁X'₁) parallèle avec l'autre dite ligne orthogonale (XX') dudit tracé (2),
■ une zone matérialisée au sol (1) avec un tracé (2) permettant de contrôler la position des pieds du joueur et comprenant de préférence au moins deux lignes orthogonales (XX', YY'), et
■ deux panneaux latéraux rectangulaires (9₁,9₂), de préférence sous forme de filets ou grillages, étant disposés verticalement, de part et d'autre de ladite zone au sol (1) à proximité de celle-ci et le long d'une direction parallèle à ladite première ligne orthogonale (YY').

2. Installation selon la revendication 1 **caractérisée en ce que** ledit matériel est disposé à une distance de 5 à 100 m de ladite zone (1), de préférence de 10 à 80 mètres, et ledit obstacle est à une hauteur de 3 à 15 m, de préférence au moins 5 m.

3. Installation selon l'une des revendications 1 ou 2 **caractérisée en ce que** l'obstacle comprend au moins un panneau frontal (3), le bord supérieur (6) du ou des dit(s) panncau(x) étant situé à 3 à 10 m de hauteur par rapport au sol, de préférence 5 à 7 m, et le ou les dit(s) panneau(x) définissant au moins deux zones (5₁, 5₂) de couleurs différentes symétriques par rapport à l'axe vertical médian (7) dudit panneau ou de l'ensemble desdits panneaux, le ou lesdits panneau(x) étant situé(s) à une distance de 5 à 25 m de ladite zone (1), le rapport de ladite hauteur à ladite distance étant d'au moins 1/3, de préférence 1/2.

4. Installation selon la revendication 3 **caractérisée en ce que** le bord supérieur du ou des dits panneau(x) défini un créneau comprenant une encoche (8₁, 8₂) dans chacune desdites zones colorées (5₁, 5₂).

5. Installation selon la revendication 1 ou2 **caractérisée en ce qu'**elle comprend
- une zone matérialisée au sol (1) avec un tracé (2) permettant de contrôler la position des pieds du joueur et comprenant de préférence au moins deux lignes orthogonales (XX', YY'),
- ledit obstacle comprend au moins un panneau frontal (3) disposé entre deux poteaux (4₁, 4₂),
- un premier poteau étant aligné avec une première ligne dite orthogonale (YY'),
- l'autre poteau (4₂), étant aligné avec ledit premier poteau (4₁) dans une direction (X₁X'₁) parallèle avec l'autre dite ligne orthogonale (XX') dudit tracé (2),
- deux panneaux latéraux rectangulaires (9₁, 9₂), de préférence sous forme de filets ou grillages, disposés verticalement, de part et d'autre de ladite zone au sol (1) à proximité de celle-ci et le long d'une direction parallèle à ladite première ligne orthogonale (YY').

6. Installation selon la revendication 5 **caractérisée en ce qu'**elle comprend :
- une zone matérialisée au sol comprenant de préférence un tapis (1) avec un tracé comprenant au moins deux lignes orthogonales (XX', YY'), dont l'intersection coïncide de préférence avec le centre de ladite zone, de préférence dudit tapis,
- trois poteaux (4₁, 4₂, 4₃), comprenant deux poteaux extérieurs (4₂, 4₃) et un poteau central (4₁), alignés (X₁X'₁) parallèle à l'une desdites lignes orthogonales (XX') dudit tracé (2),
- le poteau central (4₁) étant aligné avec l'autre ligne orthogonale (YY') dudit tracé, deux panneaux frontaux (3₁, 3₂), de couleurs différentes sont disposés respectivement entre chaque poteau extérieur et le poteau central, et
- deux panneaux latéraux rectangulaires (9₁, 9₂), de préférence sous forme de filets ou grillages, disposés verticalement, de part et d'autre de ladite zone au sol ou dudit tapis, et à proximité de celle-ci et le long d'une direction perpendiculaire à la direction d'alignement desdits trois poteaux de manière à créer une sensation de couloir.

7. Installation selon la revendication 5 ou 6 **caractérisée en ce que** ledit premier poteau ou ledit poteau central (4₁) est situé à une distance de 15 à 45 m du centre du tapis, de préférence de 15 à 25 m, et chacun desdits panneaux frontaux (3₁, 3₂) mesure de 2 à 5 m de longueur, le bord supérieur horizontal (6) du ou desdits panneau(x) étant situé à une hauteur de 3 à 10 m par rapport au sol, de préférence au moins 5 m.

8. Installation selon l'une des revendications 1 ou 2 **caractérisée en ce que :**
- deux panneaux frontaux (3₁, 3₂) de couleurs différentes (5₁, 5₂) sont disposés de part et d'autre d'un poteau vertical (4), de préférence suspendus respectivement à au moins une barre horizontale (10₁, 10₂),
- ledit poteau vertical (4) étant placé à une distance de 15 à 45 m, de préférence de 20 à 25 m de ladite zone, qui ne comporte aucun tracé pour contrôler la position des pieds du joueur.

9. Installation selon la revendication 8 **caractérisée en ce que** chacun desdits panneaux frontaux (3₁, 3₂) mesure de 2 à 5 m de longueur et les bords supérieurs des dits panneaux, de préférence la ou lesdites barre(s) horizontale(s) (10₁, 10₂), sont placées à une hauteur de 3 à 10 m par rapport au sol, de préférence au moins 5 m.

10. Installation selon la revendication 1 ou 2 **caractérisée en ce que :**
- on place trois poteaux comprenant deux poteaux extérieurs (4₂, 4₃) et un poteau central (4₁) en alignement,
- deux panneaux frontaux (3₁, 3₂) de couleurs différentes (5₁, 5₂) sont disposés entre respectivement chaque poteau extérieur (4₂ ou 4₃) et ledit poteau central (4₁),
- le poteau central étant disposé à une distance de 50 à 200 m, de préférence au moins 80 m de ladite zone (1),
- chaque panneau frontal (3₁, 3₂) ayant une longueur de 5 à 10 m, de préférence 5 à 7 m,
- le bord supérieur (6) de chaque panneau frontal étant situé à une hauteur de 3 à 10 m du sol, de préférence au moins de 5 m.

11. Installation selon la revendication 10 **caractérisée en ce que** lesdits panneaux sont suspendus à au moins une barre horizontale (10₁, 10₂) assurant la jonction entre chacun des poteaux extérieurs (4₂, 4₃) et le poteau central (4₁).

12. Installation selon l'une des revendications 3 à 11 **caractérisée en ce que** le (ou les)dit(s) panneau(x) frontaux mesure(nt) de 2 à 5 m de hauteur.

13. Installation selon la revendication 12 **caractérisée en ce que** ledit panneau frontal peut être déplacé en hauteur par rapport au sol le long desdits poteaux.

14. Installation selon l'une des revendications 3 à 13 **caractérisée en ce que** lesdits poteaux sont entourés d'un filet de protection.

15. Installation selon l'une des revendications 3 à 14 **caractérisée en ce que** lesdits panneaux frontaux constituant lesdits obstacles sont disposés derrière des filets de protection.

16. Installation selon l'une des revendications 1 à 15 **caractérisée en ce qu'**elle comprend en outre un appareil (11) comprenant :
- une première plaque (12) de faible hauteur, de préférence inférieure à 0,5 m, située devant l'emplacement du joueur lorsque celui-ci est en position de lancer avec la balle au sol située entre le joueur et ladite première plaque, à une distance de ladite première plaque supérieure à la moitié de la largeur de la face du club utilisé par le joueur, et
- une deuxième plaque de grande hauteur, de préférence supérieure à 1,50 m, de préférence encore de 1,5 à 2,5 m, située en retrait par rapport à l'emplacement du joueur et sur le côté du joueur correspondant au côté vers lequel le joueur élève son club avant de lancer la balle, la deuxième plaque étant située juste derrière la position de départ du club en élévation avant le lancer,
- de telle sorte que le joueur ne doit toucher aucune des deux dites plaques lors du lancer et de sa préparation.

17. Méthode d'apprentissage et d'entraînement au golf **caractérisée en ce qu'**on utilise une installation selon l'une des revendications 1 à 16.

18. Méthode d'apprentissage du golf selon la revendication 17 **caractérisée en ce qu'**on utilise successivement les installations des revendications 3, 5, 8 et 10 respectivement.

19. Méthode d'apprentissage du golf selon l'une des revendications 17 ou 18 **caractérisée en ce qu'**on fait réaliser des séries de 10 lancers sur chaque installation.

20. Méthode selon l'une des revendications 18 ou 19, **caractérisée en ce que** le joueur réalise les étapes suivantes dans lesquelles, de préférence successivement :
1 - 11 réalise des lancers de balles à partir de ladite zone de d'emplacement (1) en faisant passer la balle au-dessus desdits panneaux (3) de l'installation des revendications 3 ou 4,
2 - Le joueur réalise des lancers de balles à partir de ladite zone d'emplacement (1) en faisant passer la balle en alternance au-dessus de chacune desdites zones de couleurs différentes (5₁, 5₂) de l'installation des revendications 3 ou 4,
3 - Le joueur réalise des lancers de balles dans l'installation de l'une des revendications 5 à 7 en positionnant ses pieds par rapport audit tracer (2) de la zone matérialisée au sol (1) et en faisant passer la balle au-dessus d'undit panneau frontal (3),
4 - Le joueur réalise des lancers de balle à partir de ladite zone d'emplacement en faisant passer la balle en alternance au-dessus de chacun desdits panneaux frontaux de couleurs différentes (3¹, 3²) de ladite installation des revendications 8 ou 9, et
5 - Le joueur réalise des lancers de balle à partir de ladite zone d'emplacement en faisant passer la balle en alternance au-dessus de chacun desdits panneaux frontaux de couleurs différentes (3₁, 3₂) de ladite installation des revendications 10 ou 11.

21. Méthode d'évaluation du niveau d'un joueur de golf **caractérisé en qu'**on fait réaliser une série de plusieurs lancers dans une installation selon l'une des revendications 1 à 16 et on attribue un niveau en fonction du taux de réussite des lancers.

## Claims

1. An installation suitable for training golf, for practicing golf, or for evaluating the level of a golf player, the installation comprising:
- a zone (1) on which at least one player stands, said zone preferably being marked on the ground, in order to monitor the player's position and preferably comprising at least one mat; and
- an equipment representing an obstacle (3) over which the player is to play the ball, and at a distance of 5 m to 200 m, and preferably not less than 10 m, the installation being **characterised in that.**
- said obstacle is at a height of at least 2 m, preferably at least 3 m, and comprises at least one front panel (3) held vertically by means of at least one post (4), and
- the said panel (3) comprises at least one of the following characteristics a) and b ) :
a) the said front panel (3) defines at least two zones (5₁, 5₂) of different colours placed side by side in the transverse direction at said post(s), and
b) the said front panel (3) is disposed between two posts (4₁, 4₂); whose
- a first post is in alignment with a first one of said orthogonal lines (YY');
- the other post (4₂) is in alignment with said first post (4₁) in a direction (X₁X'₁) that is parallel to said other orthogonal line (XX') of said marking (2); and
- a zone marked on the ground (1) with marking (2) enabling the position of a player's feet to be monitored and preferably comprising at least two orthogonal lines (XX', YY'); and
- two rectangular side panels (9₁, 9₂), preferably in the form of nets or wire netting, being disposed vertically on either side of said zone (1) on the ground and close thereto, extending in a direction parallel to said first orthogonal line (YY').

2. An installation according to claim 1, **characterised in that** said equipment is placed at a distance of 5 m to 100 m from said zone (1), preferably at a distance of 10 m to 80 m, and said obstacle is at a height of 3 m to 15 m, and preferably of at least 5 m.

3. An installation according to claim 1 or claim 2, **characterised in that** the obstacle comprises at least one front panel (3), the top edge (6) of said panel(s) being situated at 3 m to 10 m above the ground, preferably at 5 m to 7 m, and said panel(s) defining at least two zones (5₁, 5₂) of different colours that are symmetrical about the vertical mid-axis (7) of said panel or said set of panels, the panel(s) being situated at a distance of 5 m to 25 m from said zone (1), and the ratio of said height to said distance being not less than 1/3, and preferably 1/2.

4. An installation according to claim 3, **characterised in that** the top edge of said panel(s) defines a crenellation comprising a notch (8₁, 8₂) in each of said coloured zones (5₁, 5₂).

5. An installation according to claim 1 or claim 2, **characterised in that** it comprises:
- a zone marked on the ground preferably comprising a mat (1) having marking comprising at least two orthogonal lines (XX', YY') whose intersection preferably coincides with the centre of said zone, and preferably of said mat;
- three posts (4₁, 4₂, 4₃) comprising two outer posts (4₂, 4₃) and a central post (4₁) in alignment (X₁X'₁) parallel to one of said orthogonal lines (XX') of said marking (2);
- the central post (4₁) being in alignment with the other orthogonal line (YY') of said marking, two front panels (3₁, 3₂) of different colours are disposed respectively between each outer post and the central post; and
- two rectangular side panels (9₁, 9₂) preferably in the form of nets or wire netting, placed vertically on either side of said zone on the ground or said mat, and close thereto, extending in a direction perpendicular to the direction in which said three posts are aligned so as to create a corridor sensation.

6. An installation according to claim 5, **characterised in that** it comprises:
- a zone marked on the ground preferably comprising a mat (1) having marking comprising at least two orthogonal lines (XX', YY') whose intersection preferably coincides with the centre of said zone, and preferably of said mat;
- three posts (4₁, 4₂, 4₃) comprising two outer posts (4₂, 4₃) and a central post (4₁) in alignment (X₁X'₁) parallel to one of said orthogonal lines (XX') of said marking (2);
- the central post (4₁) being in alignment with the other orthogonal line (YY') of said marking, two front panels (3₁, 3₂) of different colours are disposed respectively between each outer post and the central post; and
- two rectangular side panels (9₁, 9₂) preferably in the form of nets or wire netting, placed vertically on either side of said zone on the ground or said mat, and close thereto, extending in a direction perpendicular to the direction in which said three posts are aligned so as to create a corridor sensation.

7. An installation according to claim 5 or claim 6, **characterised in that** said first post or said central post (4₁) is situated at a distance of 15 m to 45 m from the centre of the mat, preferably at a distance of 15 m to 25 m, and each of said front panels (3₁, 3₂) is 2 m to 5 m in length, the horizontal top edge (6) of said panel(s) being situated at a height of 3 m to 10 m above the ground, and preferably at a height of at least 5 m.

8. An installation according to claim 1 or claim 2, **characterised in that:**
- two front panels (3₁, 3₂) of different colours (5₁, 5₂) are placed on either side of a vertical post (4), and are preferably suspended respectively from at least one horizontal bar (10₁, 10₂); and
- said vertical post (4) being placed at a distance of 15 m to 45 m, and preferably of 20 m to 25 m from said zone, which zone does not include any marking to monitor the position of a player's feet.

9. An installation according to claim 8, **characterised in that** each of said front panels (3₁, 3₂) is 2 m to 5 m long and the top edges of said panels, preferably said horizontal bar(s) (10₁, 10₂) are placed at a height of 3 m to 10 m above the ground, and preferably at a height of at least 5 m.

10. An installation according to claim 1 or claim 2, **characterised in that:**
- three posts are placed in alignment, the posts comprising two outer posts (4₂, 4₃) and a central post (4₁);
- two front panels (3₁, 3₂) of different colours (5₁, 5₂) are placed respectively between each outer post (4₂ or 4₃) and said central post (4₁);
- the central post being placed at a distance of 50 m to 200 m, and preferably of at least 80 m from said zone (1);
- each front panel (3₁, 3₂) having a length of 5 m to 10 m, and preferably of 5 m to 7 m; and
- the top edge (6) of each front panel being situated at a height of 3 m to 10 m above the ground, and preferably of at least 5 m.

11. An installation according to claim 10, **characterised in that** said panels are suspended from at least one horizontal bar (10₁, 10₂) interconnecting each of the outer posts (4₂, 4₃) and the central post (4₁).

12. An installation according to one of claims 3 to 11, **characterised in that** said front panel(s) measure(s) 2 m to 5 m in height.

13. An installation according to claim 12, **characterised in that** said front panel can be moved vertically relative to the ground along said posts.

14. An installation according to one of claims 3 to 13, **characterised in that** each of said posts is surrounded by a protective net.

15. An installation according to one of claims 3 to 14, **characterised in that** said front panels constituting said obstacles are placed behind the protective nets.

16. An installation according to one of claims 1 to 15, **characterised in that** it further comprises a device (11) comprising:
- a low first plate (12) that is preferably less than 0.5 m high, situated in front of the position of a player when the player is positioned to drive a ball on the ground situated between the player and said first plate, at a distance from said first plate that is greater than half the width of the face of the club used by the player; and
- a tall second plate, that is preferably at least 1.5 m high, and more preferably 1.5 m to 2.5 m high, set back from the position of the player and on the side of the player that corresponds to the side towards which the player raises the club prior to driving the ball, the second plate being situated immediately behind the high starting position of the club before driving the ball;
- such that the player must avoid touching either of said two plates when driving the ball and preparing to drive the ball.

17. A golf training and practicing method, **characterised in that** use is made of an installation according to one of claims 1 to 16.

18. A golf training method according to claim 17, **characterised in that** the installation of claims 3, 5, 8, and 10 respectively are used in succession.

19. A golf training method according to claim 17 or claim 18, **characterised in that** a series of ten drives is made in each installation.

20. A method according to claim 18 or claim 19, **characterised in that** the player carries out the following steps, preferably in succession:
1 - the player drives balls from said player positioning zone (1) causing each ball to pass over said panel (3) of the installation of claim 3 or claim 4;
2 - the player drives balls from said player positioning zone (1) causing the balls to pass in alternation over each of said zones of different colours (5₁, 5₂) in the installation of claim 3 or claim 4;
3 - the player drives balls in the installation of one of claims 5 to 7, with the feet positioned relative to said marking (2) on the zone marked on the ground (1) and causing the ball to pass over one of said front panels (3);
4 - the player drives balls from said player positioning zone, causing the balls to pass in alternation over each of said front panels of different colours (3₁, 3₂) of said installation of claim 8 or claim 9; and
5 - the player drives balls from said player positioning zone, causing the balls to pass in alternation over each of said front panels of different colours (3₁, 3₂) of said installation of claim 10 or claim 11.

21. A method of evaluating the level of a golf player, **characterised in that** the player performs a series of shots in an installation according to one of claims 1 to 16, and a level is given to the player as a function of the number of successful shots.

## Patentansprüche

1. Anlage nützlich für das Erlernen des Golfspiels, das Trainieren oder das Beurteilen des Niveaus eines Golfspielers, umfassend:
- ein Feld (1) zum Plazieren wenigstens eines Spielers, das vorzugsweise auf dem Boden materialisiert ist, um das Plazieren zu kontrollieren, und das vorzugsweise wenigstens einen Teppich umfaßt, sowie
- eine ein Hindernis (3) symbolisierende Einrichtung in einem Abstand von 5 bis 200 m, vorzugsweise von wenigstens 10 m, die der Spieler durch den Ball überwinden muß, **dadurch gekennzeichnet, daß**
- sich das Hindernis in einer Höhe von wenigstens 2 m, vorzugsweise wenigstens 3 m befindet und wenigstens eine stirnseitige Wand (3) umfaßt, die mit Hilfe wenigstens eines Pfostens (4) vertikal gehalten wird, und
- die Wand (3) wenigstens eines der folgenden Merkmale a) und b) aufweist:
a) die Wand (3) definiert wenigstens zwei verschiedenfarbige Bereiche (5₁, 5₂), die nebeneinander in Querrichtung zu dem (den) Pfosten angeordnet sind, und
b) die stirnseitige Wand (3) ist zwischen zwei Pfosten (4₁, 4₂) angeordnet, von denen
• ein erster Pfosten mit einer ersten sogenannten orthogonalen Linie (YY') fluchtet, und
• der andere Pfosten (4₂) mit dem ersten Pfosten (4₁) in einer Richtung (X₁X'₁) fluchtet, die parallel mit der anderen orthogonalen Linie (XX') des Umrisses (2) ist,
• wobei ein am Boden materialisiertes Feld (1) mit einem Umriß (2) ermöglicht, die Position der Füße des Spielers zu kontrollieren und vorzugsweise wenigstens zwei orthogonale Linien (XX', YY') umfaßt, und
• wobei zwei rechteckige Seitenwände (9₁, 9₂), vorzugsweise in Form von Netzen oder Gittern, auf beiden Seiten des Feldes am Boden (1) in dessen Nähe und entlang einer zur ersten orthogonalen Linie (YY') parallel verlaufenden Richtung vertikal angeordnet sind.

2. Anlage nach Anspruch 1, **dadurch gekennzeichnet, daß** die Einrichtung in einem Abstand zwischen 5 und 100 m, vorzugsweise zwischen 10 und 80 Metern, von dem Feld (1) angeordnet ist, und daß sich das Hindernis in einer Höhe zwischen 3 und 15 m, vorzugsweise von wenigstens 5 m befindet.

3. Anlage nach einem der Ansprüche 1 oder 2, **dadurch gekennzeichnet, daß** das Hindernis wenigstens eine stirnseitige Wand (3) umfaßt, wobei der obere Rand (6) der Wand oder Wände sich in 3 bis 10 m, vorzugsweise 5 bis 7 m Höhe gegenüber dem Boden befindet, und wobei die Wand oder Wände wenigstens zwei verschiedenfarbige Bereiche (5₁, 5₂) definiert bzw. definieren, die zu der vertikalen Mittelachse (7) der Wand oder der Anordnung der Wände symmetrisch sind, wobei die Wand oder Wände sich in einem Abstand von 5 bis 25 m von dem genannten Feld (1) befindet bzw. befinden, wobei das Verhältnis der Höhe zum Abstand wenigstens 1/3, vorzugsweise 1/2 beträgt.

4. Anlage nach Anspruch 3, **dadurch gekennzeichnet, daß** der obere Rand der Wand oder Wände eine Lücke mit einer Vertiefung (8₁, 8₂) in jedem der farbigen Bereiche (5₁, 5₂) definiert.

5. Anlage nach Anspruch 1 oder 2, **dadurch gekennzeichnet, daß** sie folgendes umfaßt:
- ein am Boden materialisiertes Feld (1) mit einem Umriß (2), das ermöglicht, die Position der Füße des Spielers zu kontrollieren und das vorzugsweise wenigstens zwei orthogonale Linien (XX', YY') umfaßt,
- das genannte Hindernis umfaßt wenigstens eine stirnseitige Wand (3), die zwischen zwei Pfosten (4₁, 4₂) angeordnet ist,
- wobei ein erster Pfosten mit einer ersten sogenannten orthogonalen Linie (YY') fluchtet,
- wobei der andere Pfosten (4₂) mit dem ersten Pfosten (4₁) in einer Richtung (X₁X'₁) fluchtet, die parallel mit der anderen orthogonalen Linie (XX') des Umrisses (2) ist,
- zwei rechteckige Seitenwände (9₁, 9₂), vorzugsweise in Form von Netzen oder Gittern, die auf beiden Seiten des Feldes am Boden (1) in dessen Nähe und entlang einer zur ersten orthogonalen Linie (YY') parallel verlaufenden Richtung vertikal angeordnet sind.

6. Anlage nach Anspruch 5, **dadurch gekennzeichnet, daß** sie folgendes umfaßt:
- ein am Boden materialisiertes Feld, das vorzugsweise einen Teppich (1) mit einem Umriß mit wenigstens zwei orthogonalen Linien (XX', YY') umfaßt, deren Schnittpunkt vorzugsweise mit dem Mittelpunkt des genannten Feldes, vorzugsweise des Teppichs zusammenfällt,
- drei Pfosten (4₁, 4₂, 4₃), die zwei äußere Pfosten (4₂, 4₃) und einen mittleren Pfosten (4₁) umfassen, welche in einer Linie (X₁X'₁) ausgerichtet sind, die zu einer der orthogonalen Linien (XX') des Umrisses (2) parallel verläuft,
- wobei der mittlere Pfosten (4₁) mit der anderen orthogonalen Linie (YY') des Umrisses fluchtet, zwei verschiedenfarbige stirnseitige Wände (3₁, 3₂) sind zwischen je einem äußeren Pfosten und dem mittleren Pfosten angeordnet, sowie
- zwei rechteckige Seitenwände (9₁, 9₂), vorzugsweise in Form von Netzen oder Gittern, die auf beiden Seiten des Feldes am Boden oder des Teppichs sowie in dessen Nähe und entlang einer zur Ausrichtungsrichtung der drei Pfosten senkrechten Richtung vertikal angeordnet sind, so daß das Gefühl eines Gangs geschaffen wird.

7. Anlage nach Anspruch 5 oder 6, **dadurch gekennzeichnet, daß** der erste Pfosten oder der mittlere Pfosten (4₁) sich in einem Abstand zwischen 15 und 45 m, vorzugsweise zwischen 15 und 25 m vom Mittelpunkt des Teppichs befindet und eine jede der stirnseitigen Wände (3₁, 3₂) eine Länge von 2 bis 5 m aufweist, wobei der obere horizontale Rand (6) der Wand oder Wände in einer Höhe zwischen 3 und 10 m, vorzugsweise von wenigstens 5 m, gegenüber dem Boden gelegen ist.

8. Anlage nach einem der Ansprüche 1 oder 2, **dadurch gekennzeichnet, daß:**
- zwei stirnseitige Wände (3₁, 3₂) mit unterschiedlichen Farben (5₁, 5₂) auf beiden Seiten eines vertikalen Pfostens (4) angeordnet, vorzugsweise jeweils an wenigstens einer horizontalen Stange (10₁, 10₂) aufgehängt sind,
- wobei der vertikale Pfosten (4) in einem Abstand zwischen 15 und 45 m, vorzugsweise zwischen 20 und 25 m von dem Feld angeordnet ist, das keinerlei Umriß für die Kontrolle der Position der Füße des Spielers aufweist.

9. Anlage nach Anspruch 8, **dadurch gekennzeichnet, daß** eine jede der stirnseitigen Wände (3₁, 3₂) eine Länge zwischen 2 und 5 m aufweist und die oberen Ränder der genannten Wände, vorzugsweise die horizontale(n) Stange(n) (10₁, 10₂) in einer Höhe zwischen 3 und 10 m, vorzugsweise von wenigstens 5 m, gegenüber dem Boden angeordnet sind.

10. Anlage nach Anspruch 1 oder 2, **dadurch gekennzeichnet, daß:**
- drei Pfosten angeordnet werden, die zwei äußere Pfosten (4₂, 4₃) und einen mittleren Pfosten (4₁) umfassen, die miteinander fluchten,
- zwei stirnseitige Wände (3₁, 3₂) mit unterschiedlichen Farben (5₁, 5₂) zwischen je einem äußeren Pfosten (4₂ oder 4₃) und dem mittleren Pfosten (4₁) angeordnet werden,
- wobei der mittlere Pfosten in einem Abstand zwischen 50 und 200 m, vorzugsweise von wenigstens 80 m von dem genannten Feld (1) angeordnet ist,
- wobei jede stirnseitige Wand (3₁, 3₂) eine Länge zwischen 5 und 10 m, vorzugsweise zwischen 5 und 7 m aufweist,
- wobei der obere Rand (6) jeder stirnseitigen Wand in einer Höhe zwischen 3 und 10 m, vorzugsweise von wenigstens 5 m vom Boden gelegen ist.

11. Anlage nach Anspruch 10, **dadurch gekennzeichnet, daß** die Wände an wenigstens einer horizontalen Stange (10₁, 10₂) aufgehängt sind, welche die Verbindung zwischen jedem der äußeren Pfosten (4₂, 4₃) und dem mittleren Pfosten (4₁) sicherstellt.

12. Anlage nach einem der Ansprüche 3 bis 11, **dadurch gekennzeichnet, daß** die stirnseitige(n) Wand (oder Wände) eine Höhe zwischen 2 und 5 m aufweist (aufweisen).

13. Anlage nach Anspruch 12, **dadurch gekennzeichnet, daß**
die stirnseitige Wand in der Höhe gegenüber dem Boden entlang der Pfosten verschoben werden kann.

14. Anlage nach einem der Ansprüche 3 bis 13, **dadurch gekennzeichnet, daß** die Pfosten von einem Schutznetz umgeben sind.

15. Anlage nach einem der Ansprüche 3 bis 14, **dadurch gekennzeichnet, daß** die stirnseitigen Wände, welche die Hindernisse bilden, hinter Schutznetzen angeordnet sind.

16. Anlage nach einem der Ansprüche 1 bis 15, **dadurch gekennzeichnet, daß** sie ferner ein Gerät (11) umfaßt, das folgendes aufweist:
- eine erste Platte (12) von geringer Höhe, vorzugsweise von unter 0,5 m, die vor dem Platz des Spielers gelegen ist, wenn dieser sich in der Abschlagposition befindet und der Ball sich am Boden zwischen dem Spieler und der ersten Platte, in einem Abstand von der ersten Platte befindet, der größer als die Hälfte der Breite der Fläche des durch den Spieler verwendeten Schlägers ist, und
- eine zweite Platte von großer Höhe, vorzugsweise von über 1,50 m, weiterhin vorzugsweise zwischen 1,5 und 2,5 m, die gegenüber dem Platz des Spielers zurückgelegen und auf der Seite des Spielers gelegen ist, die der Seite entspricht, in deren Richtung der Spieler seinen Schläger vor Abschlagen des Balles erhebt, wobei die zweite Platte genau hinter der Ausgangsposition des angehobenen Schlägers vor dem Abschlag gelegen ist,
- derart, daß der Spieler während des Schlagens und seiner Vorbereitung keine der zwei genannten Platten berühren soll.

17. Methode zum Erlernen und Trainieren des Golfspiels, **dadurch gekennzeichnet, daß** eine Anlage nach einem der Ansprüche 1 bis 16 verwendet wird.

18. Methode zum Erlernen des Golfspiels nach Anspruch 17, **dadurch gekennzeichnet, daß** nacheinander die Anlagen der Ansprüche 3, 5, 8 bzw. 10 verwendet werden.

19. Methode zum Erlernen des Golfspiels nach einem der Ansprüche 17 oder 18, **dadurch gekennzeichnet, daß** an jeder Anlage Folgen von 10 Schlägen absolviert werden.

20. Methode nach einem der Ansprüche 18 oder 19, **dadurch gekennzeichnet, daß** der Spieler die nachfolgenden Schritte durchführt, bei denen er, vorzugsweise nacheinander,:
1 - von dem genannten Plazierungsfeld (1) aus Ballabschläge absolviert und dabei den Ball oberhalb der Wände (3) der Anlage der Ansprüche 3 oder 4 passieren läßt,
2 - Der Spieler von dem genannten Plazierungsfeld (1) aus Ballabschläge absolviert und dabei den Ball abwechselnd oberhalb eines jeden der verschiedenfarbigen Bereiche (5₁, 5₂) der Anlage der Ansprüche 3 oder 4 passieren läßt,
3 - Der Spieler in der Anlage von einem der Ansprüche 5 bis 7 Ballabschläge absolviert, wobei er seine Füße gegenüber dem Umriß (2) des am Boden materialisierten Feldes (1) positioniert und den Ball oberhalb einer stirnseitigen Wand (3) passieren läßt,
4 - Der Spieler von dem Plazierungsbereich aus Ballabschläge absolviert und dabei den Ball abwechselnd oberhalb einer jeden der verschiedenfarbigen stirnseitigen Wände (3₁, 3₂) der Anlage der Ansprüche 8 oder 9 passieren läßt, und
5 - Der Spieler von dem Plazierungsbereich aus Ballabschläge absolviert und dabei den Ball abwechselnd oberhalb einer jeden der verschiedenfarbigen stirnseitigen Wände (3₁, 3₂) der Anlage der Ansprüche 10 oder 11 passieren läßt.

21. Methode zur Beurteilung des Niveaus eines Golfspielers, **dadurch gekennzeichnet, daß** man eine Reihe von mehreren Schlägen in einer Anlage nach einem der Ansprüche 1 bis 16 absolvieren läßt und in Abhängigkeit der Erfolgsquote der Schläge ein Niveau zuordnet.
